# FASCICULE DE BREVET EUROPEEN

(11) **EP 1 702 549 B1**
(45) Date de publication et mention de la délivrance du brevet: **27.08.2008**
(21) Numéro de dépôt: 06300134.1
(22) Date de dépôt: 14.02.2006
(51) Int. Cl.: A47L 9/00, A47L 11/40

(54) **Structure pour le rangement, stockage et transport d'au moins une ponceuse girafe et de ses composants de fonctionnement**
Struktur zum Lagern und Transportieren von mindestens einer Stabpoliermaschine und ihrer Funktionseinheiten
Structur for storing and transporting of at least one pole sander and its operating components

(30) Priorité: 14.03.2005 FR 0502612
(43) Date de publication de la demande: 20.09.2006
(73) Titulaire: M.B.H. Developpement, 42120 St. Vincent de Boisset (FR)
(72) Inventeur: BOTTAZZI, Marc, 42120, SAINT VINCENT DE BOISSET (FR)
(74) Mandataire: Dupuis, François

(56) Documents cités:
- EP-A- 0 377 100
- DE-A- 4 004 177
- DE-A- 4 338 330
- DE-U- 20 218 996
- US-A- 2 819 485
- US-A- 5 263 223
- US-B1- 6 500 057

## Description

L'invention se rattache au secteur technique des ponceuses girafes destinées à aspirer et évacuer les poussières et détritus après les opérations de ponçage de murs et plafonds. Une telle ponceuse girafe est par exemple décrite dans le document US 6500057.

Une ponceuse girafe intégrant un dispositif d'aspiration de poussières et de détritus constitue un matériel et équipement encombrant. Celui-ci est encombrant de par la nature et conception des ponceuses girafes qui permettent de travailler sur des murs ou parois jusqu'à trois mètres sur plafonds. La ponceuse girafe comprend donc un corps de préhension intégrant le bloc moteur avec, en extrémité avant, une tête articulée recevant les moyens de ponçage. A l'arrière, la ponceuse est reliée par un flexible solidarisé au corps à un bloc moteur d'aspiration. Ce dernier est adapté à la puissance du moteur de la ponceuse girafe et son petit volume, pour faciliter son transport, requiert des interventions répétées pour permettre l'évacuation des détritus collectés.

Si l'équipement d'une ponceuse girafe est nécessaire pour l'exécution des travaux de ponçage en hauteur de mur et plafond, force est de constater que sa manipulation, son stockage, sont peu pratiques.

La démarche du demandeur a donc été de concevoir un matériel roulant permettant le transport et le stockage de la ponceuse girafe et de son équipement complémentaire qui soit d'une constitution simple, permette le montage rapide et démontage de la ponceuse girafe en fonction de ses utilisations.

A partir de cela, le demandeur a, pour tenir compte de certaines conditions d'utilisation des ponceuses girafes, conçu un matériel roulant pour l'adaptation et fixation de plusieurs ponceuses girafes avec une source d'aspiration unique, tel que défini dans la revendication 1.

Un matériel pour l'adaptation et la fixation de ponceuses à main est connu par exemple de DE 202 189 964.

Selon une première caractéristique de l'invention, la structure pour le rangement, stockage et transport d'au moins une ponceuse girafe et de ses composants de fonctionnement, à savoir notamment un flexible, un bloc aspirateur, est remarquable en ce qu'elle comprend un matériel roulant formant chariot desserte présentant une plateforme inférieure horizontale munie de moyens de roulement et présentant dans sa partie arrière un cadre vertical disposé en extrémité de ladite plateforme et constituant par sa partie supérieure un guidon de préhension et de manoeuvre, et en ce que l'espace libre à l'avant de la plateforme autorise la réception d'un fut de protection et du bloc aspirateur, et en ce que le fut reçoit dans sa partie supérieure et de manière démontable un carter agencé avec une base inférieure faisant office de desserte, et de fixation d'au moins une ponceuse girafe, et en ce que au moins la ponceuse girafe est disposée verticalement en étant maintenue et verrouillée en position par au moins un couple de moyens supérieur et inférieur, le plateau supérieur formant desserte recevant le moyen et le moyen étant situé dans la partie basse du chariot constituant l'ensemble roulant.

Ces caractéristiques et d'autres encore ressortiront bien de la suite de la description.

Pour fixer l'objet de l'invention illustrée d'une manière non limitative aux figures des dessins où :
- La figure 1 est une vue d'ensemble du matériel roulant support d'une ponceuse girafe.
- La figure 2 est une vue de côté, selon la figure 1, du matériel roulant.
- La figure 3 est une vue partielle, à grande échelle, montrant le dispositif de maintien vertical de la ponceuse girafe.
- La figure 4 est une vue de dessus du plateau desserte avec réception d'au moins une ponceuse girafe.
- La figure 5 est une vue partielle, de dessus, à grande échelle, illustrant le plateau desserte avec les moyens de maintien vertical de la ponceuse girafe.
- La figure 6 est une vue partielle, de dessus, illustrant la configuration de l'étrier support inférieur support de la ponceuse girafe.
- La figure 7 est une vue partielle, de côté, illustrant l'étrier support et le maintien de la ponceuse girafe dans son logement.
- La figure 8 est une vue partielle, de face, illustrant la partie basse du matériel roulant.

Afin de rendre plus concret l'objet de l'invention, on le décrit maintenant d'une manière non limitative aux figures des dessins.

La ponceuse girafe, telle que définie dans le préambule de la demande, est référencée dans son ensemble par (1). Sa représentation aux figures des dessins dans son aspect n'est pas limitatif et correspond simplement à une ponceuse girafe existante sur le marché. Sans sortir du cadre de l'invention, la ponceuse girafe peut présenter d'autres configurations.

L'invention vise un matériel roulant (M) du type formant chariot desserte qui est agencé avec une plateforme inférieure (2) horizontale munie de moyens de roulement (3), deux à l'avant, deux à l'arrière, et présentant, dans sa partie arrière, un cadre vertical (4), tubulaire par exemple, disposé en extrémité de ladite plateforme et constituant, par sa partie supérieure (4a), un guidon de préhension et de manoeuvre du matériel. Ce cadre (4) inclut des jambages latéraux (4b) de rigidification. Ce cadre est agencé pour recevoir un panier (5), plein ou établi en fil pour la réception de composants associés au fonctionnement de la ponceuse girafe. L'espace laissé libre à l'avant de la plateforme permet la réception d'un fut cylindrique (6) qui peut être soit un fut de protection extérieure du bloc aspirateur qui est alors intégré à l'intérieur de celui-ci, soit cela peut être en variante, le fut du bloc aspirateur lui-même. On a représenté, figure 8 par exemple, la zone de fixation (7) et de branchement du flexible (8) raccordant la partie arrière de la ponceuse girafe audit bloc aspirateur. Le fut reçoit, dans sa partie supérieure, et de manière démontable, un carter (9) qui est agencé avec une base inférieure cylindrique (9a) s'adaptant sur le fut, et un plateau supérieur (9b) faisant office de desserte et de fixation de la ponceuse girafe. La liaison du carter, sur la partie supérieure du fut du bloc aspirateur ou du fut protecteur du bloc aspirateur, s'effectue à l'aide de bridages (18) disposés radialement et assurant la liaison, tenue et étanchéité. La forme de la base (9a) est liée à la forme du fut récepteur et peut être cylindrique ou autre. Le groupe moteur du bloc aspirateur se trouve, par exemple, en débordement du fut précité et c'est la base inférieure (9a) du carter qui en assure la protection. Ladite base (9a) est agencée sur son pourtour avec une découpe (9c) permettant le passage du cordon électrique de branchement au bloc aspirateur. La ponceuse girafe, qui est rapportée et disposée verticalement, est maintenue par deux couples de moyens (10-11) supérieur et inférieur. Ainsi, le plateau supérieur (9b), formant desserte, est en particulier agencé avec des moyens (10) permettant l'engagement, le positionnement et le verrouillage en position d'au moins une ponceuse girafe, et ce en combinaison avec des moyens complémentaires (11) de tenue et de position de la ponceuse girafe et situés dans la partie basse du chariot constituant l'ensemble roulant.

Plus spécialement, le plateau desserte comprend, en fonction du nombre de ponceuses girafes transportées par l'ensemble roulant, au moins une zone, mais de préférence deux zones, de positionnement de 1 ou 2 ponceuses girafes. Chaque zone est établie avec des moyens (10) correspondants à une échancrure profonde (10a) à partir du chant périphérique du plateau desserte. Chaque échancrure autorise l'insertion, le maintien d'une ponceuse girafe en permettant l'introduction du corps de la ponceuse girafe. En égard du profil du fut extérieur inférieur, l'échancrure est disposée selon une angulation afin d'orienter en position la ponceuse girafe par rapport à l'ensemble roulant.

Afin de maintenir en position ladite ponceuse girafe, l'échancrure (10a) présente des bords parallèles (10b), et est aménagée avec des moyens de verrouillage qui permettent de retenir celle-ci après engagement forcé. Ces moyens peuvent être réalisés sur différentes formes en pouvant s'escamoter lors de l'introduction de la ponceuse girafe.

Comme représenté aux figures 4 et 5, une mise en oeuvre consiste à disposer à partir de l'échancrure dans des logements (12) aménagés sur les parois parallèles en regard, deux blocs récepteurs (13) d'une bille (14) escamotable à l'encontre d'un moyen élastique de rappel (non représenté) disposé dans une cavité intérieure de chacun des blocs. Les billes sont correctement maintenues par un moyen évitant leur échappement et ce de manière connue en soi. En position de non sollicitation, les deux billes viennent en débordement extérieur et retiennent la ponceuse girafe en cas de présence de celle-ci. La mise en place ou le retrait de la ponceuse girafe entraîne, par l'effet de poussée, la rentrée des billes dans leur cavité formée dans le bloc support à l'encontre des moyens élastiques de rappel. En variante, les chants latéraux formant l'échancrure sont agencés avec une ou deux lames ressort qui en leur milieu est bombée en définissant une zone d'appui et de déformation. Les lames ressort sont fixées ou guidées à une de leurs extrémités avec capacité élastique de déformation. Cette fixation peut se faire par collage, usinage ou autre, à une extrémité de la lame ressort, tandis que l'autre extrémité de celle-ci peut être guidée sous un passant ou pontelet conformé sur le chant supérieur de l'échancrure et permettant d'autoriser le déplacement de la lame ressort en cas d'appui et de pression sur elle.

D'autres solutions de verrouillage peuvent être adoptées avec l'utilisation de crochets de verrouillage par exemple.

Selon une autre disposition, le plateau desserte est agencé avec une poignée (15) pour être saisie et permettre avec détachement des brides de liaison du carter avec le fut, l'accès au bloc moteur du bloc aspirateur.

Selon une autre disposition de l'invention, la ponceuse girafe est maintenue par sa partie inférieure par au moins un moyen inférieur (11) disposé à partir de la plateforme inférieure (2) de l'ensemble roulant, et en étant dans le prolongement vertical et axial de l'échancrure supérieure (10a). En pratique, si l'ensemble roulant est agencé pour permettre le positionnement d'au moins une ponceuse girafe, le châssis de base comprend un portique (16) profilé constitué par au moins un ou deux bras verticaux (16a), de section tubulaire ou autre, s'engageant dans un ou des embouts (16b) de même profil se fixant sur la plateforme inférieure (2) du châssis. Le ou les deux bras verticaux sont solidarisés à un moyen de retenue complémentaire sous forme de sabot avec un plan d'appui (11a) horizontal échancré, deux ailes latérales (11b) verticales et une paroi de fond (11c). Le plan d'appui horizontal (11a) est découpé avec une forme profilée (11d) pour autoriser le passage de la ponceuse girafe à l'endroit concerné et éviter son débattement latéral. Ainsi, la combinaison des deux moyens (10-11) de fixation et verrouillage haut et bas permet de tenir verticalement la ou les ponceuses girafes transportées. Dans l'hypothèse où l'équipement roulant permet la fixation de deux ponceuses girafes, le portique (16) constitué par les bras verticaux comprend en plus un arceau (16c) de liaison établi par exemple aux formes du fut récepteur ou constituant l'enveloppe extérieure du bloc aspirateur. Cet arceau contribue à la rigidification de l'ensemble.

Selon l'invention, et par ailleurs, la desserte permet de positionner des outils, meules, têtes de ponçage, ou autres, qui peuvent être utilisables à titre d'accessoires. Le flexible (17) de liaison entre la ponceuse girafe et le bloc aspirateur peut aussi, en cas de non utilisation, être démonté et enroulé sur lui-même pour être positionné sur une paroi fixée à l'arrière de l'ensemble roulant ou sur une patte de fixation rapportée sur le fut ou à une autre endroit.

Les avantages ressortent bien de l'invention. On souligne la conception nouvelle de ce matériel pour répondre à un besoin spécifique lié aux opérations de ponçage. Cet équipement roulant a été décrit pour autoriser le positionnement d'un ou de plusieurs ponceuses girafes qui peuvent travailler en même temps. Il suffit de prévoir sur le bloc aspirateur deux prises de connexion. La puissance du bloc ventilateur est donc choisie pour permettre la double utilisation en même temps des deux ponceuses girafes. Le volume supérieur du bloc aspirateur et donc avec des capacités plus étendues n'est pas une contrainte, puisque le bloc aspirateur est toujours transporté et qu'il n'y a donc aucun effort pour le ou les opérateurs.

Le rangement et le stockage sont donc largement améliorés dans un espace plus limité, et sans qu'il y ait de gêne à ce que les composants de la ponceuse girafe soient rangés n'importe comment, comme cela était le cas précédemment.

Sans sortir du cadre de l'invention, l'ensemble roulant peut ainsi être aménagé pour recevoir plus de deux ponceuses girafes avec un aménagement adapté, mais avec les mêmes moyens de l'ensemble roulant.

## Revendications

1. Structure pour le rangement, stockage et transport d'au moins une ponceuse girafe et de ses composants de fonctionnement, à savoir notamment un flexible, un bloc aspirateur, **caractérisée en ce qu'**elle comprend un matériel roulant (M) formant chariot desserte présentant une plateforme inférieure (2) horizontale munie de moyens de roulement (3) et présentant dans sa partie arrière un cadre vertical (4) disposé en extrémité de ladite plateforme et constituant par sa partie supérieure (4a) un guidon de préhension et de manoeuvre,
**et en ce que** l'espace libre à l'avant de la plateforme autorise la réception d'un fut (6) de protection et du bloc aspirateur,
**et en ce que** le fut (6) reçoit dans sa partie supérieure et de manière démontable un carter (9) agencé avec une base inférieure (9a) faisant office de desserte, et de fixation d'au moins une ponceuse girafe,
**et en ce que** au moins la ponceuse girafe est disposée verticalement en étant maintenue et verrouillée en position par au moins un couple de moyens (10-11) supérieur et inférieur, le plateau supérieur (9b) formant desserte recevant le moyen supérieur (10) et le moyen inférieure (11) étant situé dans la partie basse du chariot constituant l'ensemble roulant,
**et en ce que** le plateau desserte comprend, en fonction du nombre de ponceuses girafes transportées par l'ensemble roulant, au moins une zone de positionnement d'au moins une ponceuse girafe,
**et en ce que** chaque zone est établie avec des moyens (10) correspondants à une échancrure profonde (10a) à partir du chant périphérique du plateau desserte,
**et en ce que** chaque échancrure autorise l'insertion, le maintien d'une ponceuse girafe en permettant l'introduction du corps de la ponceuse girafe,
**et en ce que**, afin de maintenir en position ladite ponceuse girafe, l'échancrure (10a) présente des bords parallèles (10b), et est aménagée avec des moyens de verrouillage qui permettent de retenir celle-ci après engagement forcé, et pouvant s'escamoter lors de l'introduction du retrait de la ponceuse girafe.

2. Structure selon la revendication 1, **caractérisée en ce que** le fut cylindrique (6) constitue un fut de protection extérieur du bloc aspirateur.

3. Structure selon la revendication 1, **caractérisée en ce que** le fut cylindrique est celui du bloc aspirateur.

4. Structure selon la revendication 1, **caractérisée en ce que** la liaison du carter sur la partie supérieure du fut du bloc aspirateur ou du fut protecteur du bloc aspirateur, s'effectue à l'aide de bridages (18) disposés radialement.

5. Structure selon la revendication 1, **caractérisée en ce que** à partir de l'échancrure sont disposés des logements (12) aménagés sur les parois parallèles en regard, deux blocs récepteurs (13) d'une bille (14) escamotable à l'encontre d'un moyen élastique de rappel disposé dans une cavité intérieure de chacun des blocs,
et **en ce que** les billes sont correctement maintenues par un moyen évitant leur échappement en position de non sollicitation, les deux billes venant en débordement extérieur et retenant la ponceuse girafe en cas de présence de celle-ci.

6. Structure selon la revendication 1, **caractérisée en ce que** les chants latéraux formant l'échancrure sont agencés avec une ou deux lames ressort qui en leur milieu est bombée en définissant une zone d'appui et de déformation,
**et en ce que** les lames ressort sont fixées ou guidées à une de leurs extrémités avec capacité élastique de déformation.

7. Structure selon la revendication 1, **caractérisée en ce que** le plateau desserte est agencé avec une poignée (15) pour être saisie et permettre avec détachement des brides de liaison du carter avec le fut, l'accès au bloc moteur du bloc aspirateur.

8. Structure selon la revendication 1 **caractérisée en ce que** la ponceuse girafe est maintenue par sa partie inférieure par au moins un moyen inférieur (11) disposé à partir de la plateforme inférieure (2) de l'ensemble roulant, et en étant dans le prolongement vertical et axial de l'échancrure supérieure (10a),
**et en ce que** le châssis de base comprend un portique (16) profilé constitué par au moins un ou deux bras verticaux (16a), de section tubulaire ou autre, s'engageant dans un ou des embouts (16b) de même profil se fixant sur la plateforme inférieure (2) du châssis, **et en ce que** le ou les deux bras verticaux sont solidarisés au moyen (11) de retenue complémentaire sous forme de sabot avec un plan d'appui (11a) horizontal échancré, deux ailes latérales (11b) verticales et une paroi de fond (11c), le plan d'appui horizontal (11a) étant découpé avec une forme profilée (11d) pour autoriser le passage de la ponceuse girafe à l'endroit concerné et éviter son débattement latéral.

9. Structure selon la revendication 8, **caractérisée en ce que** le portique (16) constitué par les bras verticaux comprend en plus un arceau (16c) de liaison établi par exemple aux formes du fut récepteur ou constituant l'enveloppe extérieure du bloc aspirateur.

## Claims

1. Structure for stowage, storage and transport of at least one pole mounted vacuum sander and its operating components, that is in particular a hose, a vacuum block, **characterized in that** it comprises a rolling attachment (M) forming a service trolley having a horizontal bottom platform (2) provided with rolling means (3) and having in its back portion a vertical frame (4) disposed at the end of the said platform and constituting by its upper portion (4a) a handlebar for gripping and manoeuvring,
**and in that** the free space at the front of the platform is suitable for receiving a drum (6) for protecting the vacuum block,
**and in that** the drum (6) receives demountably in its upper portion a casing (9) arranged with a bottom base (9a) acting as a service unit, and for attaching at least one pole mounted vacuum sander,
**and in that** at least the pole mounted vacuum sander is disposed vertically while being maintained and locked in position by at least one pair of upper and lower means (10-11), the upper tray (9b) forming a service unit accommodating the upper means (10) and the lower means (11) being located in the bottom portion of the trolley constituting the rolling assembly,
**and in that** the service tray comprises, according to the number of vacuum sanders transported by the rolling assembly, at least one zone for positioning at least one pole mounted vacuum sander,
**and in that** each zone is established with means (10) corresponding to a deep scallop (10a) from the peripheral edge of the service tray,
**and in that** each scallop allows the insertion, maintenance of a vacuum sander while permitting the introduction of the body of the vacuum sander,
**and in that**, in order to maintain the said vacuum sander in position, the scallop (10a) has parallel sides (10b), and is arranged with locking means for retaining the said scallop after forced engagement, and being retractable during the introduction or removal of the vacuum sander.

2. Structure according to Claim 1, **characterized in that** the cylindrical drum (6) constitutes an outer protection drum of the vacuum block.

3. Structure according to Claim 1, **characterized in that** the cylindrical drum is that of the vacuum block.

4. Structure according to Claim 1, **characterized in that** the linkage of the casing to the upper portion of the drum of the vacuum block or of the protective drum of the vacuum block, takes place by means of radially disposed flanges (18).

5. Structure according to Claim 1, **characterized in that** recesses (12) are disposed from the scallop, arranged on the opposing parallel walls, two blocks (13) accommodating a ball (14) that is retractable against elastic return means disposed in an inner cavity of each of the blocks,
**and in that** the balls are properly maintained by means preventing their escape in the unloaded position, the two balls projecting outwardly and retaining the vacuum sander in case of the presence thereof.

6. Structure according to Claim 1, **characterized in that** the side edges forming the scallop are arranged with one or two leaf springs which are centrally convex and define a support and deformation zone,
**and in that** the leaf springs are fastened or guided at one of their ends with elastic deformation capacity.

7. Structure according to Claim 1, **characterized in that** the service tray is arranged with a handle (15) for being gripped and permitting access to the drive unit of the vacuum block, with detachment of the flanges connecting the casing to the drum.

8. Structure according to Claim 1, **characterized in that** the vacuum sander is maintained by its bottom portion by at least one lower means (11) disposed from the bottom platform (2) of the rolling assembly, and being in the vertical and axial prolongation of the upper scallop (10a),
**and in that** the base frame comprises a profiled portal (16) consisting of at least one or two vertical arms (16a), having a tubular or other section, being engaged in one or more end pieces (16b) having the same profile and being fastened to the bottom platform (2) of the frame,
**and in that** the vertical arm or arms are joined to the complementary retaining means (11) in the form of a shoe with a scalloped horizontal bearing plane (11a), two vertical side wings (11b) and a back wall (11c), the horizontal bearing plane (11a) being cut out with a profiled shape (11d) to allow the passage of the vacuum sander at the location concerned and prevent its sideways movement.

9. Structure according to Claim 8, **characterized in that** the portal (16) consisting of the vertical arms further comprises a connecting arch (16c) prepared for example to the shapes of the receiving drum or constituting the outer envelope of the vacuum block.

## Patentansprüche

1. Struktur zum Lagern und Transportieren von mindestens einer Stabpoliermaschine und ihrer Funktionseinheiten, nämlich insbesondere eines Schlauchs, eines Saugblockes, **dadurch gekennzeichnet, dass** sie ein Transportgerät (M) aufweist, das einen Wagen mit Bedienfläche bildet, der eine untere horizontale Plattform (2) besitzt, die mit Rollen (3) ausgestattet ist, und die in ihrem hinteren Teil einen vertikalen Rahmen (4) besitzt, der am Ende der Plattform angeordnet ist, und in seinem oberen Teil (4a) eine Lenkstange zum Greifen und Betätigen bzw. Bedienen bildet,
und dass der freie Raum vorne an der Plattform die Aufnahme eines Schutzschaftes (6) und des Saugblockes erlaubt,
und dass der Schaft (6) in seinem oberen Teil ein demontierbares Gehäuse (9) aufnimmt, das mit einer Basisfläche (9a) angeordnet ist, die als Bedienfläche und zur Befestigung von mindestens einer Stabpoliermaschine dient,
und dass mindestens die Stabpoliermaschine vertikal angeordnet ist, indem sie durch mindestens ein Paar obere und untere Elemente (10 - 11) gehalten wird und in ihrer Position verriegelt ist, wobei die obere Platte (9b), die als Bedienfläche dient, und das obere Element (10) und das untere Element (11) aufnimmt, in dem unteren Teil des Wagens angeordnet ist, der das Aggregat auf Rollen bildet,
und dass die Bedienfläche in Abhängigkeit von der Anzahl der Stabpoliermaschinen, die von dem Aggregat auf Rollen transportiert werden, mindestens einen Bereich zur Positionierung bzw. Anbringung mindestens einer Stabpoliermaschine aufweist,
und dass jeder Bereich Elemente (10) aufweist, die einer tiefen, halbmondförmigen Aussparung (10a) an der Umfangskante der Bedienfläche entsprechen,
und dass jede halbmondförmige Aussparung das Einschieben und Halten einer Stabpoliermaschine erlaubt, indem der Hauptteil der Stabpoliermaschine eingeführt werden kann,
und dass die halbmondförmige Aussparung (10a) parallele Kanten (10b) aufweist, um die Stabpoliermaschine in ihrer Position zu halten, und mit Verriegelungselementen ausgestattet ist, welche es ermöglichen, sie festzuhalten, nachdem sie zum Eingriff gebracht worden ist, und sie beim Einführen der Einbuchtung eingefahren werden kann.

2. Struktur nach Anspruch 1, **dadurch gekennzeichnet, dass** der zylindrische Schaft (6) einen äußeren Schutzschaft für den Saugblock bildet.

3. Struktur nach Anspruch 1, **dadurch gekennzeichnet, dass** es sich bei dem zylindrischen Schaft um den Schaft des Saugblockes handelt.

4. Struktur nach Anspruch 1, **dadurch gekennzeichnet, dass** die Verbindung des Gehäuses an dem oberen Teil des Schaftes des Saugblocks oder des Schutzschaftes des Saugblocks mit Hilfe von Einspannungen bzw. Anflanschungen (18) durchgeführt wird, die radial angeordnet sind.

5. Struktur nach Anspruch 1, **dadurch gekennzeichnet, dass** an der halbmondförmigen Aussparung Aufnahmen (12) angeordnet sind, die sich an den einander zugewandten, parallelen Wänden befinden, wobei sich zwei Aufnahmeblöcke (13) einer versenkbaren Kugel (14) gegenüber einem elastischen Rückholelement befinden, das in einem inneren Hohlraum jedes Blockes angeordnet ist,
und dass die Kugeln von einer Vorrichtung richtig gehalten werden, die ihr Herausrutschen in eine nicht gespannte Position verhindern, wobei die beiden Kugeln nach außen überragen und die Stabpoliermaschine halten, sofern diese vorhanden ist.

6. Struktur nach Anspruch 1, **dadurch gekennzeichnet, dass** die seitlichen Kanten, die die halbmondförmige Aussparung bilden, mit einer Blattfeder oder mehreren Blattfedern ausgestattet sind, die in ihrer Mitte konvex geformt sind, indem sie eine Auflagezone und eine Verformungszone bilden,
und dass die Blattfedern an einem ihrer Enden mit einer elastischen Verformungsfähigkeit befestigt oder geführt sind.

7. Struktur nach Anspruch 1, **dadurch gekennzeichnet, dass** die Bedienfläche mit einem Griff (15) angeordnet ist, um sie zu greifen, und um den Zugang zu dem Saugblock zu ermöglichen, indem die Verbindungsflansche des Gehäuses mit dem Schaft gelöst werden.

8. Struktur nach Anspruch 1, **dadurch gekennzeichnet, dass** die Stabpoliermaschine durch mindestens ein unteres Element (11), das an der unteren Plattform (2) des Aggregates auf Rollen angeordnet ist, und sich in der vertikalen und axialen Verlängerung der oberen halbmondförmigen Aussparung (10a) befindet, an ihrer Unterseite gehalten wird,
und dass der Grundrahmen einen profilierten Rahmenträger (16) aufweist, der aus mindestens einem vertikalen Arm oder zwei vertikalen Armen (16a) mit rohrförmigem oder anderem Querschnitt besteht, die in einen Stutzen oder mehrere Stutzen (16b) des gleichen Profils eingreifen, welche an der unteren Plattform (2) des Rahmens befestigt sind,
und dass der vertikale Arm oder die vertikalen Arme mit dem zusätzlichen Halteelement (11) in Form eines Gleitstückes mit einer horizontalen, ausgesparten Auflagefläche (11a), zwei seitlichen, vertikalen Schenkeln (11b) und einer Rückwand (11c) verbunden sind, wobei die horizontale Auflagefläche (11a) mit einer profilierten Form (11d) ausgeschnitten ist, um den Durchgang der Stabpoliermaschine zu der entsprechenden Stelle zu ermöglichen und ihren seitlichen Ausschlag zu verhindern.

9. Struktur nach Anspruch 8, **dadurch gekennzeichnet, dass** der Rahmenträger (16), der aus vertikalen Armen besteht, außerdem einen Verbindungsbogen (16c) aufweist, der beispielsweise mit den Formen des Aufnahmeschaftes gebildet ist, oder die Außenverkleidung des Saugblocks darstellt.
